# EUROPÄISCHE PATENTSCHRIFT

(11) **EP 4 476 057 B1**
(45) Veröffentlichungstag und Bekanntmachung des Hinweises auf die Patenterteilung: **14.01.2026**
(21) Anmeldenummer: 23701393.3
(22) Anmeldetag: 19.01.2023
(51) Int. Cl.: B30B 1/40

(54) **SCHIEBERANORDNUNG**
SLIDE ARRANGEMENT
AGENCEMENT À COULISSEAU

(30) Priorität: 12.07.2022 DE 102022117325
(43) Veröffentlichungstag der Anmeldung: 18.12.2024
(73) Patentinhaber: Fibro GmbH, 74855 Hassmersheim (DE)
(72) Erfinder: MEYER, Markus, 88239 Wangen im Allgäu (DE)
(74) Vertreter: Staeger & Sperling Partnerschaftsgesellschaft mbB
(86) Internationale Anmeldenummer: PCT/EP2023/051219
(87) Internationale Veröffentlichungsnummer: WO 2024/012719

(56) Entgegenhaltungen:
- WO-A1-2009/039895
- WO-A2-2015/132353
- DE-A1- 102012 014 546
- DE-A1- 102015 103 112
- US-A1- 2009 078 067

## Beschreibung

Die Erfindung betrifft eine verbesserte Schieberanordnung, insbesondere einen Pinolenschieber sowie einen Keiltriebschieber. Die Erfindung betrifft insbesondere einen Pinolenschieber zum Befestigen in einem mehrteiligen Werkzeug, insbesondere in einer Schiebereinheit mit einem Oberteil und einem Niederhalter, wobei der Pinolenschieber zumindest eine Pinole umfasst.

Blechteile für die Automobilindustrie werden immer komplexer und die Konstruktion der Werkzeuge stößt dadurch oft an das Limit des Machbaren. Die produzierten Teile sollen möglichst am Ende des Form- und Stanzvorgangs fertig bearbeitet sein. Somit müssen im Werkzeug mehrere Funktionen der Aktivteile in verschiedenen Winkellagen koordiniert und aufeinander abgestimmt sein. Einen immer größeren Anteil solcher Funktionen übernehmen moderne Schieber mit oben oder unten verbauten Treibern.

Die Erfindung lässt sich auch bei einem Keiltrieb mit einer Schieberelementaufnahme, einem bewegbaren Schieberelement und einem Treiberelement anwenden, wobei Gleitflächen zwischen Schieberelement und Treiberelement vorgesehen sind und zwischen Schieberelement und Schieberelementaufnahme eine Führungseinrichtung mit Gleitflächen an dem Schieberelement und Gleitflächen an der Schieberelementaufnahme vorgesehen ist.

Ein auch als Schieber bezeichneter Keiltrieb dient grundsätzlich der Umlenkung von Presskräften in Stanz- beziehungsweise Umformwerkzeuge hinein, um durch diese insbesondere schräge oder hinterläufige Teilbereiche von Karosserieteilen bearbeiten zu können. Typischerweise wird die Schieberelementaufnahme mit einem Teil des Pressenwerkzeugs verbunden, in dem der Keiltrieb die Stanz- oder Umformarbeiten vornehmen soll. Als Oberteilschieber wird ein Keiltrieb bezeichnet, wenn dessen Schieberelementaufnahme in dem oberen mit dem sich bewegenden Pressenstößel verbundenen Teil des Pressenwerkzeugs befestigt ist. Von einem Unterteilschieber wird gesprochen, wenn dessen Schieberelementaufnahme mit dem auf dem starren Pressentisch befestigten unteren Pressenwerkzeug verbunden ist. Unabhängig davon, mit welchem Teil die Schieberelementaufnahme des Keiltriebs verbunden ist, weist diese üblicherweise eine Linearführung auf, in der sich das bewegbare Schieberelement hin- und herbewegen kann, als solches jedoch fest mit der Schieberelementaufnahme verbunden ist. Das Treiberelement ist üblicherweise als starres Element fest mit dem Teil des Pressenwerkzeugs verbunden, an dem die Schieberelementaufnahme nicht befestigt ist. Das Treiberelement weist üblicherweise Keilschrägen auf und dient mit diesen in Bezug auf das bewegbare Schieberelement als Antriebselement. Dem Einsatz von Keilschiebern sind aber auch Grenzen gesetzt, speziell dann, wenn man aus Platzgründen keinen Treiber im Werkzeug setzen kann.

Hier half man sich bislang teilweise mit Pinolenschiebern. Pinolenschieber sind in unterschiedlichsten Anwendungen und Ausgestaltungen bekannt. Eine Pinole dient der Aufnahme und der Bewegung eines Bearbeitungswerkzeugs, beispielsweise eines Stanzwerkzeugs, wobei eine Bewegung in Längsrichtung, also axial, erfolgt. Diese Bewegung wird durch einen Pinolentreiber bewirkt. Um ein ungewolltes Auslenken der Pinole zu vermeiden, läuft diese üblicherweise in einer Pinolenaufnahme. Pinolentreiber und Pinolenaufnahme sind üblicherweise in dem Werkzeug fest eingebaut bzw. Teile von diesem.

Pinolenschieber sind beispielsweise aus der Druckschrift WO 2007/006161 A1 bekannt. Hierin ist eine Einrichtung offenbart, wobei die bewegliche Formhälfte Schieber und Auswerfer enthält sowie winklig zueinander angeordnete Pinolenschieber und eine Abstützplatte zur Abstützung der Pinolenschieber, die auf einer Abstützfläche abgestützt sind, die senkrecht von einer Abstützplatte aufgenommen wird und zu den Pinolenschiebern angeordnet ist. Schieber und Pinolenschieber werden durch Zwei-Wege-Hydraulikzylinder betätigt.

Die DE 101 53 721 C5 offenbart ein Werkzeug für Zylinderkurbelgehäuse, das aus zumindest zwei Werkzeugteilen aufgebaut ist. Zum Entformen von Hohlräumen und Bohrung weist das Werkzeug mehrere Schieber auf. Zum Erzeugen der Zylinderbohrungen umfasst das Werkzeug zylinderförmige Pinolen. Die Pinolen können dabei Teil eines Schiebers sein, also in Form von Pinolenschiebern. Die Pinolen verlaufen durch das Werkzeug von einer zylinderkopfseitigen Wand bis zu einer kurbelwellenseitigen Wand.

Aus der DE 10 2006 016 078 A1 ist ein weiterer Pinolenschieber bekannt. Aus der DE 23 14 908 A1 geht eine Zusatzvorrichtung für Universal-Werkzeugfräsmaschinen zum Hobeln von Formen, Stempeln und Elektroden für die Funkenerosion hervor. Die Zusatzvorrichtung besteht aus einem Gussgehäuse, in dem sich der Arbeitsschlitten mit Schwenkeinrichtung zur Werkzeugaufnahme in einer Prismenführung auf und ab bewegt. Alternativ weist er eine lange zylindrische Bohrung auf, in der eine Pinole in Form einer Kolbenstange die Hubbewegungen ausführt und an dem unteren Pinolenende die drehbare Werkzeugaufnahme vorgesehen ist. Um zu vermeiden, dass die Pinole in eine axiale Drehbewegung kommt, ist eine Nute über die gesamte Länge (koaxial) eingearbeitet, und sie wird durch einen im Gehäuse feststehenden Keil geführt. Bei dieser Vorrichtung ist ein Betätigungszylinder am oberen Deckel vorgesehen, der die Kolbenstange in der Pinole befestigt. Unten ragt eine Lagerstelle zur Wellenaufnahme vor.

Im Stand der Technik liegt der Fokus darin, ein Schieberelement weiterzubilden, dass eine Führung für das bewegbare Schieberelement geschaffen wird, die eine noch bessere Laufgenauigkeit ermöglicht, welche die einwirkende Pressenkraft optimal in die Stanz- bzw. Umformbewegung umsetzt, die Seitenschübe kompensiert und eine gleichmäßige Kraftverteilung bewirken soll.

So sind im Stand der Technik Lösungen bekannt, bei denen das bewegbare Schieberelement eine Art Schwalbenschwanzverbindung aufweist, wobei die Schieberelementaufnahme als entsprechendes Gegenstück ausgebildet ist, so dass das Schieberelement mit seiner schwalbenschwanzartig ausgebildeten Seite in die korrespondierende Schieberelementaufnahme eingreifen und darin sich selbst zentrierend geführt und gehalten werden kann. Dabei wird auf die symmetrische Anordnung großen Wert gelegt. Die jeweils durch die Schwalbenschwanzform vorgesehenen Flächen an Schieberelement und Schieberelementaufnahme stützen sich symmetrisch aufeinander ab, wobei aufgrund der in einem Winkel zueinanderstehenden Flächen bei der Schwalbenschwanzform eine Aufnahme von in unterschiedliche Richtungen gerichteten Kräften erfolgen kann.

Insbesondere lehrt der Stand der Technik gezielt eine bestimmte symmetrische Anordnung, da diese betreffend die Laufruhe, symmetrische Kräfteverteilung und andere Eigenschaften und Vorteile mit sich bringt. Hierzu werden Gleitplatten an zwei Seiten des Schieberelements bzw. der Schieberelementaufnahme vorgeschlagen, wobei diese zum Erreichen der o.g. Ziele symmetrisch angeordnet werden. So ist es z. B in der EP 2 197 660 B1 gelöst, was sich als nachteilig insbesondere in Bezug auf die Einbausicherheit erwiesen hat. EP 2 197 660 B1 offenbart ein Schieberwerkzeug gemäss dem Oberbegriff der Ansprüche 1 und 2.

Diese symmetrische Schwalbenschwanzlösung ist mit Gleitflächen versehen zur Auflage von Gleitplatten und ausgebildet zum Eingreifen in eine entsprechend schwalbenschwanzartig ausgebildete Aufnahme am Schieberbett, so dass die Gleitplatten symmetrisch und in einer L-Form angeordnet sind. Bei einem symmetrischen Schwalbenschwanz am Schieber und einer entsprechend korrespondierend symmetrisch geformten Aufnahme am Schieberbett und Schieberkörper, sind damit auch die dazwischen positionierten Gleitplatten in einer dazu symmetrischen Anordnung.

"Symmetrisch" im Sinne der vorliegenden Erfindung ist entsprechend analog definiert. Betrachtet werden die für das Zusammenwirken von dem Schieber mit seiner Kontur an der korrespondierenden Aufnahme am Schieberbett beteiligten relevanten Geometrien und Flächen.

Es bestehen aufgrund unsymmetrischer Einbausituationen sowie bei den hohen Genauigkeitsanforderungen in den komplexen Werkzeugen und den fertigungstechnisch unvermeidbaren Toleranzen, allerdings eine hohe Anforderung an einen korrekten und passgenauen Einbau. Häufig werden die Werkzeuge bestimmungsgemäß in einer nicht symmetrischen Einbausituation verwendet, so dass ein seitenverkehrter oder falscher Einbau fatale Folgen haben kann. Bei den im Stand der Technik bekannten Lösung ist aber ein um 180° verdrehter Einbau in Bezug zur Sollsituation möglich, so dass es demzufolge im Betrieb (teilweise sofort) zu hohen Schäden am Werkzeug und den zu bearbeitenden Teilen kommen kann.

Dieses Problem kann insbesondere bei einer symmetrischen Schwalbenschwanzführung auftreten, da ein um 180° verdrehter Einbau einer grundsätzlich symmetrisch angeordneten Führung und Gleitlagerung zu den besagten Problemen führen kann. Liegt zum Beispiel ein am Schieber angebrachter Lochstempel außerzentrisch, so kommt es beim Verdrehen um 180° ggf. zum Crash im Werkzeug.

Es ist daher Aufgabe der vorliegenden Erfindung, vorbesagte Nachteile zu überwinden und einen Schieber bereit zu stellen, welcher einerseits gute Laufeigenschaften und eine gewünschte Kräfterverteilung ermöglicht, andererseits aber die Einbausicherheit verbessert und ein fehlerhafter Einbau vermieden wird.

Diese Aufgabe wird durch die Merkmalskombination gemäß Patentansprüche 1 oder 2 gelöst.

Ein Grundgedanke der Erfindung besteht darin, anders als im Stand der Technik keine symmetrische, sondern eine unsymmetrische Anordnung einer Schwalbenschwanzverbindung, insbesondere bezogen auf die Wirkverbindung zwischen Schieber und Schieberbett. Speziell in dieser Definition in Bezug zur Werkzeugmitte (beim Keiltriebwerkzeug) bzw. zur Schiebermitte (beim Pinolenschieber) soll eine unsymmetrische Anordnung einer Schwalbenschwanzverbindung realisiert werden, so dass eine insgesamt nicht symmetrische Anordnung der Schwalbenschwanzverbindung und der ggf. daran angeordneten Gleitlagerplatten erhalten wird.

Hierzu werden die folgenden Maßnahmen in Bezug auf die Schwalbenschwanzverbindung zwischen dem Schieber und dem korrespondierenden Schieberbett vorgeschlagen:
- Eine Symmetrieebene durch den schwalbenschwanzförmigen Halteabschnitt ist versetzt zur Symmetrieachse gebildet durch die Werkzeugmitte oder die Form des Schwalbenschwanzes am Schieber bzw. dessen Außenkontur ist per se unsymmetrisch gestaltet (z. B. eine Seite ist verbreitert oder anders geformt im Vergleich zu der gegenüberliegenden Seite und im Vergleich zu einer symmetrischen Schwalbenschwanzform).
- eine der beiden für die Gleitplatten am Schwalbenschwanz des Schibers ausgebildete Auflagefläche ist in Bezug auf eine Position in der Höhenrichtung betrachtet niedriger bzw. höher als die diametral gegenüberliegende andere Auflagefläche. Im Ergebnis sind die Gleitplatten dadurch auch in anderen relativen Positionen in Höhenrichtung versetzt angeordnet.
- die beiden zuvor genannten Auflageflächen am Schwalbenschwanz zur Auflage der Gleitplatten können auch in einem unterschiedlichen Anstellwinkel ausgebildet sein.

Es wird in diesem Zusammenhang darauf hingewiesen, dass die zuvor genannten Merkmale, die zu einer unsymmetrischen Anordnung bzw. Form führen ausschließlich diejenigen Merkmale betreffen, die einen Beitrag für die Verbindung des Schwalbenschwanzes leisten und insbesondere die Außenkontur, die für die Auflage der Gleitplatten und die Abmessungen die für die Symmetrie relevanten Größen darstellen.

Besonders bevorzugt ist eine Lösung, bei der die Abweichung der beiden Ebenen (Werkzeugebene und Symmetrieebene der Schwalbenschwanzverbindung) zwar nahe beieinander, jedoch nebeneinander versetzt liegen, um die Vorteile guter Führungseigenschaften und optimaler Kräfteverteilung einerseits und eine eindeutige Montageposition des Schiebers am Schieberbett andererseits zu realisieren.

Erfindungsgemäß wird hierzu ein Schieberwerkzeug vorgeschlagen, aufweisend ein Schieberbett und einen mittels Gleitplatten daran beweglich, an einer Schwalbenschwanzführung gelagerten Schieber, aufweisend einen Schieberkörper und eine daran ausgebildete Schieberhalterung, wobei eine erste Symmetrieebene S1des Schieberkörpers und/oder Schieberbettes vorhanden ist, die durch die Mitte des Schiebers und/oder Schieberwerkzeugs verläuft, wobei der Schieber einen zu einer zweiten Symmetrieebene S2 ausgebildeten schwalbenschwanzartig geformten Halteabschnitt aufweist, und die erste Symmetrieebene S1 nicht mit der zweiten Symmetrieebene S2 zusammen fällt, so dass an Gleitflächen des schwalbenschwanzartig ausgebildeten Halteabschnitts vorgesehene Gleitplatten unsymmetrisch zur ersten Symmetrieebene angeordnet sind.

Somit wird gemäß einem Konzept der Erfindung die Anordnung der Gleitplatten und damit die Position des schwalbenschwanzförmigen Halteabschnittes nicht in die Werkzeugmitte und damit nicht in die Symmetrieebene des Schieberwerkzeugs bzw. des Schieberbettes gelegt, sondern seitlich bzw. quer dazu versetzt. Dadurch können die Gleitplatten als Gleichteile ausgeführt bleiben, jedoch wird der schwalbenschwanzförmige Halteabschnitt außermittig am Schieber ausgebildet. Eine um 180° verdrehte und ungewollte Montage scheidet dadurch aus.

In einer weiteren Ausgestaltung der Erfindung ist vorgesehen, dass der Schieber an einer der Schwalbenschwanzführung gegenüberliegenden Seite des Schiebers an einem Treiber gelagert ist. Die Erfindung lässt sich insofern bei einem klassischen Keiltrieb aus Schieberbett, Schieber und Treiber realisieren.

Weiter vorteilhaft ist es, wenn der Schieber (insbesondere bei der Realisierung als Pinolenschieber) in wenigstens einer Führungsbuchse entlang einer zentralen, mittigen Schieberachse X axialbeweglich gelagert ist. Vorteilhaft sind zwei axial in Serie hintereinander vorgesehene Führungsbuchsen vorgesehen.

In einer weiteren erfindungsgemäßen Ausgestaltung ist vorgesehen, dass die Gleitplatten L-förmig ausgebildet sind und mit ihrem die L-Form bildenden Schenkel in je eine Ausnehmung am Schieberbett hineinragen. Besonders vorteilhaft sind die Gleitplatten an dem Schieber unter einem Winkel gegenüber den beiden Symmetrieebenen angeordnet. Auf diese Weise verlaufen die Gleitflächen ebenfalls schräg zu den Symmetrieebenen.

Weiter ist mit Vorteil realisiert, dass am Schieberbett eine Nut für ein aus dem schwalbenschwanzartig ausgebildeten Halteabschnitt hervorstehenden, in die Nut bzw. Führungsnut eingreifenden Haltemittel vorgesehen ist. Gemäß einem Konzept der Erfindung ist die Führungsnut gegenüber den seitlichen Werkzeugkanten mittig und symmetrisch zur Werkzeugmitte positioniert, während das Haltemittel am Schwalbenschwanz gegenüber der Symmetrieebene des Schwalbenschwanzvorsprungs versetzt ist, insbesondere quer zur Symmetrieebene versetzt ist.

Ein Montieren des Schiebers am Schieberbett lässt sich auch aus diesem Grund nur in der bestimmungsgemäß vorgesehenen Position realisieren. Würde der Schieber um 180° gedreht werden, käme es zur Kollision bei der Montage aufgrund der geometrischen Bedingungen zwischen Position des Haltemittels und der Führungsnut. Damit wird eine fehlerhafte Montage auch dadurch verhindert.

Weiter ist es bevorzugt, wenn die Mitte und insbesondere die zentrale Schieberachse X innerhalb der zweiten Symmetrieebene S2 verläuft.

Als Symmetrieebene werden diejenigen Ebenen im Sinne der vorliegenden Erfindung verstanden, bei denen die betroffenen Teile des Schieberwerkzeugs in ihrer Lage zu dieser Ebene jeweils symmetrisch sind. Betrachtet man zum Beispiel die Führungsnut des Schieberbettes, so ist diese in Form und Lage zum Beispiel symmetrisch zur ersten Symmetrieebene des Schieberbettes, auch wenn das Schieberbett nicht in allen Einzelheiten eine vollkommene Symmetrie aufweist. Statt der Symmetrieebene kann man alternativ auch in einem erfindungsgemäßen Konzept die Teilemitte entsprechend legen.

In diesem Fall fallen erfindungsgemäß die Mitte des schwabenschwanzförmigen Halteabschnittes und die Werkzeugmitte bzw. die Schiebermitte auseinander.

Somit ist es besonders bevorzugt, wenn die zweite Symmetrieebene S2 gegenüber der ersten Symmetrieebene S1 um eine Distanz y quer zur Schieberachse X oder Schiebermitte versetzt ist, wobei es sich hier nur um eine vergleichsweise kleine Abweichung handelt (z. B. 1 - 5 % der Werkzeugbreite).

In einer weiteren Ausgestaltung der Erfindung ist vorgesehen, dass an einem werkzeugseitigen Ende der Führungsnut ein lösbares Blockiermittel vorgesehen ist, welches die vollständige Demontage des Schiebers entlang der Schwalbenschwanzführung verhindert, solange sich das Blockiermittel in seiner Blockierposition befindet.

Weitere bevorzugte Merkmale sind:
- der Schieber weist einen runden, rechteckigen oder polygonal geformten Querschnitt aufweist;
- die wenigstens eine Führungsbuchse weist einen runden, rechteckigen oder polygonal geformten Querschnitt auf;

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt.

Es zeigen:
- Fig. 1: eine beispielhafte perspektivische Darstellung eines Schieberwerkzeugs (Pinolenschieber);
- Fig. 2: eine Seitenansicht auf die Ausführung gemäß Figur 1;
- Fig. 3: ein alternatives Ausführungsbeispiel der Erfindung (Keiltriebwerkzeug);
- Fig. 4: eine Seitenansicht auf die Ausführung gemäß Figur 3;
- Fig. 5: eine erste Schnittansicht durch das Ausführungsbeispiel gemäß Figur 1;
- Fig. 6: eine Vorderansicht des Ausführungsbeispiels gemäß Figur 1 und
- Fig. 7: eine weitere Schnittansicht durch das Ausführungsbeispiel gemäß Figur 1,
- Fig. 8: ein Detail aus Fig. 7 und
- Fig. 9: ein alternatives Ausführungsbeispiel einer unsymmetrischen Schwalbenschwanzverbindung.

Nachfolgend wird die Erfindung mit Bezug auf die Figuren 1 bis 9 näher erläutert, wobei gleiche Bezugszeichen auf gleiche strukturelle und/oder funktionale Merkmale hinweisen.

In der Fig. 1 ist eine beispielhafte Darstellung eines Schieberwerkzeugs 100 ausgebildet als Pinolenschieber. Das Schieberwerkzeug 100 besitzt ein Schieberbett 2 und einen mittels Gleitplatten 50, 51 daran beweglich an einer Schwalbenschwanzführung gelagerten Schieber 3.

Der Schieber 3 besitzt einen Schieberkörper 30 (an dessen stirnseitigem Ende ein Bearbeitungswerkzeug anbringbar ist) und eine daran ausgebildete Schieberhalterung 31 zum Lagern des Schiebers 3 am Schieberbett 2.

Der Schieberkörper 30 besitzt eine mittige Achse X und eine erste Symmetrieebene S1, die mit der Symmetrieebene des Schieberbettes 2 zusammenfällt uns somit eine gemeinsame Symmetrieebene und damit die Mitte des Schieberwerkzeugs charakterisiert.

Die Schieberhalterung 31 bildet wiederum einen symmetrisch zu einer zweiten Symmetrieebene S2 ausgebildeten schwalbenschwanzartig geformten Halteabschnitt 32 aus. Allerdings fallen die erste Symmetrieebene S1 und die zweite Symmetrieebene S2 nicht zusammen, sondern liegen um den Abstand y versetzt (wie gut in der Figur 6 bis 8 erkennbar) nebeneinander, so dass die Gleitplatten 50, 51 an den Gleitflächen des schwalbenschwanzartig ausgebildeten Halteabschnitts 32 vorgesehen sind, bestimmungsgemäß unsymmetrisch zur ersten Symmetrieebene S1 angeordnet sind. Bei einer verdrehten Montage lässt sich der Schieber dann nicht mehr mit dem Treiber (bei einem Keilschieber) zusammenbringen bzw. in den Führungsbuchsen 40 (bei einem Pinolenschieber 100) führen, da diese um den besagten Abstand y zueinander versetzt sein müssen.

In der Ausführungsform gemäß der Figur 3 und der Figur 4, in der ein Keiltriebwerkzeug 100 gezeigt ist, ist der Schieber 3 an einer der Schwalbenschwanzführung gegenüberliegenden Seite des Schiebers 2 an einem Treiber 60 gelagert.

Beim Pinolenschieber 100 ist erkennbar, dass der Schieber 3 in zwei Führungsbuchsen 40 entlang einer zentralen, mittigen Schieberachse X axialbeweglich gelagert ist und die Führungsbuchsen den Schieber ringartig umschließen.

In beiden Ausführungsformen sind die Gleitplatten 50, 51 L-förmig ausgebildet und ragen mit ihrem die L-Form bildenden einen (kurzen) Schenkel 50a, 51a in je eine Ausnehmung (Rücksprung) am Schieberbett 2 hinein.

In der Figur 5 und 7 ist gut erkennbar, dass im Schieberbett 2 eine mittige Führungsnut 22 für eine aus dem schwalbenschwanzartig ausgebildeten Halteabschnitt 32 hervorstehenden, in die Führungsnut 22 eingreifenden Haltemittel 33 vorgesehen ist. Das Haltemittel 33 kann eine Schraube mit Schraubenkopf sein.

In den Figuren 6 und 7 ist wiederum gut zu erkennen, dass die Mitte und insbesondere die zentrale Schieberachse X innerhalb der ersten Symmetrieebene S1 verläuft und die zweite Symmetrieebene S2 gegenüber der ersten Symmetrieebene S1 um eine Distanz y quer zur Schieberachse X bzw. Schiebermitte versetzt ist.

In der Figur 5 ist ferner erkennbar, dass an einem werkzeugseitigen Ende der Führungsnut 22 ein lösbares Blockiermittel 24 vorgesehen ist, welches die vollständige Demontage des Schiebers 3 (von ihrer Montageposition in eine Entnahmeposition) entlang der Schwalbenschwanzführung verhindert, solange sich das Blockiermittel 24 in seiner (in der Figur 5 dargestellten) Blockierposition befindet.

Der Schieber 3 und die Führungsbuchsen 40 des Pinolenschiebers besitzen in diesem Ausführungsbeispiel einen kreisrunden Querschnitt, so dass die Kreismitte auch die Mitte des Schiebers 3 und die Lage der Symmetrieebene S2 bestimmen.

Die Figur 8 zeigt ein Detail aus Figur 7 zur Verdeutlichung, wie die Symmetrieebene S2 der Schwalbenschwanzführung und der Position der Gleitplatten 50, 51 von der Symmetrieebene S1 des Schieberbettes und des Schieberkörpers um die Distanz y versetzt liegt.

Die Fig. 9 zeigt ein alternatives Ausführungsbeispiel einer unsymmetrischen Schwalbenschwanzverbindung, bei der die Winkel A und B unterschiedlich sind, wodurch die Auflageflächen 60, 61 für die Gleitplatten 50, 51 unterschiedliche Anstellwinkel besitzen.

In der Figur 8 ist eine weitere mögliche Ausführungsform mit der Höhenrichtung H angedeutet, bei der die die Auflageflächen 60, 61 für die Gleitplatten 50, 51 zwar gleiche Anstellwinkel besitzen können, aber in der relativen Lage zueinander in der Höhenrichtung H versetzt sind. Auch daraus lässt sich jeweils eine unsymmetrische Lösung erhalten.

Erfindungsgemäß vorteilhaft bei den gezeigten Lösungen ist der Umstand, dass die beiden Gleitplatten 50, 51 trotz unsymmetrischer Geometrie des Schwalbenschwanzes, dennoch als Gleichteile ausgebildet sind und keine unterschiedliche Bauteile benötigt werden.

Die Erfindung beschränkt sich in ihrer Ausführung nicht auf die vorstehend angegebenen bevorzugten Ausführungsbeispiele. Vielmehr ist eine Anzahl von Varianten denkbar, welche von der dargestellten Lösung auch bei grundsätzlich anders gearteten Ausführungen Gebrauch macht.

## Patentansprüche

1. Schieberwerkzeug (100) aufweisend ein Schieberbett (2) und einen mittels Gleitplatten (50, 51) daran beweglich an einer Schwalbenschwanzführung gelagerten Schieber (3), aufweisend einen Schieberkörper (30) und eine daran ausgebildete Schieberhalterung (31), wobei eine erste Symmetrieebene (S1) des Schieberkörpers (3) und/oder Schieberbettes (2) vorhanden ist, die durch die Mitte des Schiebers (3) und/oder Schieberwerkzeugs (3) verläuft, wobei die Schieberhalterung (31) einen symmetrisch zu einer zweiten Symmetrieebene (S2) ausgebildeten schwalbenschwanzartig geformten Halteabschnitt (32) aufweist, **dadurch gekennzeichnet, dass** die erste Symmetrieebene (S1) nicht mit der zweiten Symmetrieebene (S2) zusammen fällt, so dass an Gleitflächen des schwalbenschwanzartig ausgebildeten Halteabschnitts (32) Gleitplatten (50, 51) vorgesehen sind, die unsymmetrisch zur ersten Symmetrieebene (S1) angeordnet sind.

2. Schieberwerkzeug (100) aufweisend ein Schieberbett (2) und einen mittels Gleitplatten (50, 51) daran beweglich an einer Schwalbenschwanzführung gelagerten Schieber (3), aufweisend einen Schieberkörper (30) und eine daran ausgebildete Schieberhalterung (31), **dadurch gekennzeichnet, dass** die Schieberhalterung (31) einen unsymmetrisch geformten schwalbenschwanzartig ausgebildeten Halteabschnitt (32) aufweist, welcher in einen korrespondierend geformten Aufnahmeabschnitt am Schieberbett eingreift.

3. Schieberwerkzeug (100) gemäß Anspruch 1 oder 2, **dadurch gekennzeichnet, dass** der Schieber (3) an einer der Schwalbenschwanzführung gegenüberliegenden Seite des Schiebers (3) an einem Treiber (60) gelagert ist.

4. Schieberwerkzeug (100) gemäß Anspruch 1 oder 2, **dadurch gekennzeichnet, dass** der Schieber (3) in wenigstens einer Führungsbuchse (40) entlang einer zentralen, mittigen Schieberachse (X) axialbeweglich gelagert ist.

5. Schieberwerkzeug (100) gemäß einem der Ansprüche 1 bis 4, **dadurch gekennzeichnet, dass** die Gleitplatten (50, 51) L-förmig ausgebildet sind und mit ihrem die L-Form bildenden Schenkel (50a, 51a) in je eine Ausnehmung (21) am Schieberbett (2) hineinragen.

6. Schieberwerkzeug (100) nach einem der vorhergehenden Ansprüche, **dadurch gekennzeichnet, dass** am Schieberbett (2) eine Führungsnut (22) für ein aus dem schwalbenschwanzartig ausgebildeten Halteabschnitt (32) hervorstehenden, in die Führungsnut (22) eingreifenden Haltemittel (33) vorgesehen ist.

7. Schieberwerkzeug (100) nach einem der Ansprüche 1 sowie 4 bis 6, **dadurch gekennzeichnet, dass** die Mitte und insbesondere die zentrale Schieberachse (X) innerhalb der ersten Symmetrieebene (S1) verläuft.

8. Schieberwerkzeug (100) nach Anspruch 1 und einem der vorhergehenden Ansprüche 3 bis 7, **dadurch gekennzeichnet, dass** die zweite Symmetrieebene (S2) gegenüber der ersten Symmetrieebene (S1) um eine Distanz y quer zur Schieberachse (X) oder Schiebermitte versetzt ist.

9. Schieberwerkzeug (100) nach einem der vorhergehenden Ansprüche 6 bis 8, **dadurch gekennzeichnet, dass** an einem werkzeugseitigen Ende der Führungsnut (22) ein lösbares Blockiermittel (24) vorgesehen ist, welches die vollständige Demontage des Schiebers (3) entlang der Schwalbenschwanzführung verhindert, solange sich das Blockiermittel (24) in seiner Blockierposition befindet.

10. Schieberwerkzeug (100) nach einem der Ansprüche 4 bis 9, **dadurch gekennzeichnet, dass** der Schieber (3) einen runden, rechteckigen oder polygonal geformten Querschnitt aufweist.

11. Schieberwerkzeug (100) nach einem der Ansprüche 4 bis 10, **dadurch gekennzeichnet, dass** die wenigstens eine Führungsbuchse (40) einen runden, rechteckigen oder polygonal geformten Querschnitt aufweist.

12. Schieberwerkzeug (100) nach einem der vorhergehenden Ansprüche, **dadurch gekennzeichnet, dass** eine um 180° verdrehte Montage des Schiebers (3) gegenüber seiner bestimmungsgemäßen Montage aufgrund der unsymmetrischen Ausgestaltung verhindert wird.

13. Schieberwerkzeug (100) gemäß einem der vorhergehenden Ansprüche, **dadurch gekennzeichnet, dass** die Gleitplatten (50, 51) an dem Schieber (3) unter einem jeweils unterschiedlichen Winkel gegenüber der Schieberachse X angeordnet sind.

## Claims

1. A slider tool (100), having a slider bed (2) and a slider (3) movably mounted thereon by means of gliding plates (50, 51) on a dovetail guide, the slider having a slider body (30) and a slider holder (31) formed thereon, wherein a first symmetry plane (S1) of the slider body (3) and/or of the slider bed (2) is present which runs through the center of the slider (3) and/or the slider tool (3), wherein the slider holder (31) has a holding section (32) formed as a dovetail and symmetrically to a second symmetry plane (S2), **characterized in that** the first symmetry plane (S1) does not coincide with the second symmetry plane (S2) so that gliding plates (50, 51) are provided on gliding surfaces of the holding section (32) formed as a dovetail which gliding plates are arranged unsymmetrically to the first symmetry plane (S1).

2. A slider tool (100), having a slider bed (2) and a slider (3) movably mounted thereon by means of gliding plates (50, 51) on a dovetail guide, the slider having a slider body (30) and a slider holder (31) formed thereon **characterized in that** said slider holder (31) has an unsymmetrically shaped holding section (32) formed as a dovetail which holding section engages a correspondingly shaped receiving section on the slider bed.

3. The slider tool (100) according to claim 1 or 2, **characterized in that** the slider (3) is mounted on a driver (60) on a side of the slider (3) opposite the dovetail guide.

4. The slider tool (100) according to claim 1 or 2, **characterized in that** the slider (3) is mounted axially movable in at least one guide bush (40) along a central center slider axis (X).

5. The slider tool (100) according to any one of claims 1 to 4, **characterized in that** the gliding plates (50, 51) are formed in an L-shape and that their legs (50a, 51a) forming the L-shape protrude in a respective recess (21) on the slider bed (2).

6. The slider tool (100) according to any one of the preceding claims, **characterized in that** a guide groove (22) for a holding means (33) protruding from the holding section (32) formed as a dovetail and engaging the guide groove (22) is provided on the slider bed (2).

7. The slider tool (100) according to any one of claims 1 and 4 to 6, **characterized in that** the center and in particular the central slider axis (X) runs within the first symmetry plane (S1).

8. The slider tool (100) according to claim 1 and any one of the preceding claims 3 to 7, **characterized in that** the second symmetry plane (S2) is offset by a distance y obliquely to the slider axis (X) or slider center with regard to the first symmetry plane (S1).

9. The slider tool (100) according to any one of the preceding claims 6 to 8, **characterized in that** on a tool-side end of the guide groove (22), a detachable blocking means (24) is provided which prevents the complete disassembly of the slider (3) along the dovetail guide as long as the blocking means (24) is in its blocking position.

10. The slider tool (100) according to any one of claims 4 to 9, **characterized in that** the slider (3) has a round, rectangular or polygonal cross section.

11. The slider tool (100) according to any one of claims 4 to 10, **characterized in that** the at least one guide bush (40) has a round, rectangular or polygonal cross section.

12. The slider tool (100) according to any one of the preceding claims, **characterized in that** an assembly of the slider (3) twisted by 180° with regard to an assembly as intended is prevented due to the unsymmetrical design.

13. The slider tool (100) according to any one of the preceding claims, **characterized in that** the gliding plates (50, 51) on the slider (3) are arranged under a respectively different angle with regard to the slider axis X.

## Revendications

1. Outil de coulisseau (100) comprenant un banc de coulisseau (2) et un coulisseau (3) monté de manière mobile sur celui-ci au moyen de plaques coulissantes (50, 51) sur un guide en forme de queue d'aronde, comprenant un corps de coulisseau (30) et un support de coulisseau (31) formé sur celui-ci, un premier plan de symétrie (S1) du corps de coulisseau (3) et/ou du banc de coulisseau (2) étant prévu, qui s'étend à travers le centre dudit coulisseau (3) et/ou de l'outil de coulisseau (3), dans lequel le support de coulisseau (31) présente une partie de support (32) en forme de queue d'aronde, formée symétriquement par rapport à un deuxième plan de symétrie (S2), **caractérisé en ce que** le premier plan de symétrie (S1) ne coïncide pas avec le deuxième plan de symétrie (S2), de sorte que des plaques coulissantes (50, 51) sont prévues sur les surfaces coulissantes de la partie de support (32) en forme de queue d'aronde, lesquelles sont disposées de manière asymétrique par rapport au premier plan de symétrie (S1).

2. Outil de coulisseau (100) comprenant un banc de coulisseau (2) et un coulisseau (3) monté de manière mobile sur celui-ci sur un guide en forme de queue d'aronde au moyen de plaques coulissantes (50, 51), comprenant un corps de coulisseau (30) et un support de coulisseau (31) formé sur celui-ci, **caractérisé en ce que** le support de coulisseau (31) a une section de retenue asymétrique en forme de queue d'aronde (32) qui s'engage dans une section de réception de forme correspondante sur le banc de coulisseau.

3. Outil de coulisseau (100) selon la revendication 1 ou 2, **caractérisé en ce que** le coulisseau (3) est monté sur un élément d'entraînement (60) sur un côté du coulisseau (9) opposé au guide en forme de queue d'aronde.

4. Outil de coulisseau (100) selon la revendication 1 ou 2, **caractérisé en ce que** le coulisseau (3) est mobile axialement dans au moins une douille de guidage (40) le long d'un axe de coulisseau central (X).

5. Outil de coulisseau (100) selon l'une quelconques des revendications 1 à 4, **caractérisé en ce que** les plaques coulissantes (50, 51) sont en forme de L et que leur jambe (50a, 51a) formant la forme de L se projette dans un logement (21) sur le banc de coulisseau (2).

6. Outil de coulisseau (100) selon l'une quelconque des revendications précédentes, **caractérisé en ce qu'**une rainure de guidage (22) est prévue sur le banc de coulisseau (2) pour un élément de maintien (33) faisant saillie de la section de retenue en forme de queue d'aronde (32) et s'engageant dans la rainure de guidage (22).

7. Outil de coulisseau (100) selon l'une quelconque des revendications 1 et 4 à 6, **caractérisé en ce que** le centre et en particulier l'axe de de coulisseau central (X) se trouve dans le premier plan de symétrie (S1).

8. Outil de coulisseau (100) selon la revendication 1 et l'une quelconque des revendications précédentes 3 à 7, **caractérisé en ce que** le deuxième plan de symétrie (S2) est décalé par rapport au premier plan de symétrie (S1) d'une distance y transversale à l'axe de coulisseau (X) ou au centre de coulisseau.

9. Outil de coulisseau (100) selon l'une quelconque des revendications précédentes 6 à 8, **caractérisé en ce qu'**un moyen de verrouillage libérable (24) est prévu à une extrémité côté outil de la rainure de guidage (22) qui empêche le démontage complet du coulisseau (3) le long du guide en forme de queue d'aronde tant que le moyen de verrouillage (24) est dans sa position de verrouillage.

10. Outil de coulisseau (100) selon l'une quelconque des revendications 4 à 9, **caractérisé en ce que** le coulisseau (3) a une section transversale ronde, rectangulaire ou polygonale.

11. Outil de coulisseau (100) selon l'une quelconque des revendications 4 à 10, **caractérisé en ce que** l'au moins une douille de guidage (40) a une section transversale ronde, rectangulaire ou polygonale.

12. Outil de coulisseau (100) selon l'une quelconque des revendications précédentes, **caractérisé en ce que** la conception asymétrique empêche le coulisseau (3) d'être monté en rotation de 180° par rapport à son montage prévu.

13. Outil de coulisseau (100) selon l'une quelconque des revendications précédentes, **caractérisé en ce que** les plaques coulissantes (50, 51) sont disposées sur le coulisseau (3) à différents angles par rapport à l'axe de coulisseau X.
